# EUROPÄISCHE PATENTSCHRIFT

(11) **EP 1 158 114 B1**
(45) Veröffentlichungstag und Bekanntmachung des Hinweises auf die Patenterteilung: **13.12.2006**
(21) Anmeldenummer: 01112697.6
(22) Anmeldetag: 25.05.2001
(51) Int. Cl.: E04F 11/022, E04B 1/48, E04F 11/02

(54) **Querkraftdornlager**
Transverse load core rod bedding
Lit support pour mandrin à charge transversale

(30) Priorität: 26.05.2000 DE 10026289
(43) Veröffentlichungstag der Anmeldung: 28.11.2001
(73) Patentinhaber: ASD Herzog+Partner Handelsgesellschaft, 8306 Brüttisellen (CH); Bracht, Reiner, 58332 Schwelm (DE)
(72) Erfinder: Eigenmann, Werner, 8309 Binchwil (CH); Bracht, Reiner, 58332 Schwelm (DE)
(74) Vertreter: Lasch, Hartmut

(56) Entgegenhaltungen:
- EP-A- 0 716 192
- DE-A- 1 659 187

## Beschreibung

Die Erfindung betrifft ein Querkraftdornlager, insbesondere für ein Treppenpodest, gemäß dem Oberbegriff des Anspruchs 1.

Es ist bekannt, beispielsweise ein Treppenpodest schwimmend in den Wänden eines Treppenhauses zu lagern, indem mehrere Querkraftdornlager verwendet werden, die eine Relativbewegung zwischen dem Treppenpodest und dem Treppenhaus in Längsrichtung der Querkraftdorne ermöglichen, jedoch die vertikalen Verkehrslasten zuverlässig übertragen.

Wie die EP-A 0 716 192 zeigt, ist ein derartiger Querkraftdorn eines Querkraftdornlagers sowohl in dem feststehenden Bauteil, d.h. dem Treppenhaus, als auch dem schwimmend gelagerten Treppenpodest in einer rohrförmigen Hülse verschieblich aufgenommen. Während die Hülse in das feststehende Bauteil direkt eingegossen ist, ist in dem Treppenpodest eine spezielle Ausgestaltung eines Querkraftdornlagers vorgesehen, das primär der Lastabtragung aus dem Treppenpodest über den Querkraftdorn und zusätzlich der Schalldämmung dient. Die den Querkraftdorn aufnehmende Hülse ist auf eine Lastverteilungsplatte aufgeschweißt, die sich unter Zwischenschaltung einer federnden, dämmenden Kunststoffplatte am Boden eines Lagergehäuses abstützt, die zur Erfüllung der Dämpfungsfunktion korrekt dimensioniert sein muß. Die Wände des Gehäuses sind innenseitig mit dünnen schalldämmenden Platten ausgekleidet, die im Vergleich zur Kunststoffplatte wesentlich weicher sind. Der im Inneren des Gehäuses verbleibende Freiraum insbesondere um die Hülse herum ist mit einem Füllmaterial ausgefüllt. Auf diese Weise werden Querkräfte über den Querkraftdorn, die Hülse und die Lastverteilungsplatte unter elastischer Abfederung und Dämmung mittels der Kunststoffplatte in das Gehäuse und von diesem in das umgebende Bauteil eingeleitet. Jedoch ist der konstruktive Aufbau relativ aufwendig und es kann insbesondere das Problem auftreten, dass aufgrund des Schweißvorganges zwischen der Hülse und der Lastverteilungsplatte in dieser ein Verzug auftritt, so daß sie nicht mehr gleichmäßig auf der darunterliegenden Kunststoffplatte aufliegt, wodurch es zu einer ungleichmäßigen Einleitung von Lasten in die Kunststoffplatte und somit zu einer ungleichmäßigen Federwirkung kommt.

Um eine gute Kraftübertragung zwischen dem Querkraftdorn und der Hülse zu gewährleisten, sollte der Querkraftdorn spielfrei und somit unter enger Passung in der Hülse sitzen. Dies ist jedoch in der Praxis nicht zu erreichen, da sich dann der Querkraftdorn nicht oder nur unter Aufbringung sehr großer Axialkräfte in die Hülse einschieben läßt. Darüber hinaus treten sowohl bei der Hülse auch bei dem Querkraftdorn Maßtoleranzen auf, die eine spielfreie Aufnahme des Querkraftdorns in der Hülse unmöglich machen. Um den Querkraftdorn bei der Montage in einfacher Weise in die Hülse einführen zu können, wird üblicherweise ein ausreireichendes Spiel zwischen dem Querkraftdorn und der Hülse vorgesehen. Dies bringt jedoch die Gefahr mit sich, dass der Querkraftdorn sich innerhalb der Hülse verschiebt, was insbesondere dann passieren kann, wenn in unmittelbarer Nähe des Querkraftdornlagers Beton durch sogenanntes Rütteln, d.h. Einbringen von Schwingungen, verdichtet wird. Es hat sich gezeigt, dass der Querkraftdorn aufgrund dieser Schwingungen seine Lage innerhalb der Hülse stark verändern und sogar aus dieser herausrutschen kann. Bei einer Verlagerung des Querkraftdorns innerhalb der Hülse verändert sich die ursprünglich vorhandene Lastabtragungsfläche, wodurch sich auch die Spannungsverhältnisse innerhalb des Querkraftdornlagers verändern, was nachteilig ist.

Während gemäß der EP-A 0 716 192 im normalen Gebrauchszustand aufgrund der Lastverteilungsplatte von einer definierten Lastabtragung innerhalb des Querkraftdornlagers ausgegangen wird, sieht das Querkraftdornlager gemäß der DE-A 1 659 187 eine schwimmende Lagerung des Querkraftdorns vor. Zu diesem Zweck steht der Querkraftdorn nach seinem Einsetzen in das Querkraftdornlager auf seinen vier Seitenflächen jeweils mit einer Lagerplatte in Anlage. Die Lagerplatten sind unabhängig voneinander über jeweils eine "elastische Masse" an einer der Innenwandungen des Lagergehäuses abgestützt. Dies führt dazu, dass die Lagerplatten infolge der Federkraft der jeweiligen elastischen Masse an den Seitenflächen des Querkraftdorns anliegen und der Querkraftdorn sich entgegen der Federkräfte der elastischen Massen innerhalb des Querkraftdornlagers frei schwimmend bewegen kann.

Da eine derartig große Beweglichkeit des Querkraftdornlagers beispielsweise bei einem Treppenpodest in der Praxis nicht akzeptabel ist, besitzt das Querkraftdornlager gemäß der DE-A 1 659 187 vier Gegenlager aus Stahl, die jeweils in den Ecken des Querkraftdorns angeordnet sind. Sobald der Querkraftdorn sich um ein vorbestimmtes Maß aus seiner Mittellage wegbewegt, legt er sich an zumindest eines der Gegenlager an. Auf diese Weise ist jedoch bei diesem Querkraftdornlager eine definierte Lastabtragung nicht zu erzielen und in dem Anlagebereich zwischen dem Querkraftdorn und dem kontaktierten Gegenlager treten Spannungsspitzen auf, die nachteilig sind. Darüber hinaus ist der Aufbau des Querkraftdornlagers aufgrund der Notwendigkeit der stählernen Gegenlager relativ aufwendig und das Querkraftdornlager besitzt den weiteren Nachteil, dass die Querschnittsform der Querkraftdorns auf die Formgebung der Gegenlager abgestimmt sein muss.

Der Erfindung liegt die Aufgabe zugrunde, ein Querkraftdörnlager der eingangs genannten Art zu schaffen, das bei einem konstruktiv einfachen Aufbau gute Lastabtragungs- und Dämmeigenschaften besitzt und eine sichere Halterung des Querkraftdorns gewährleistet.

Diese Aufgabe wird erfindungsgemäß mit einem Querkraftdornlager mit den Merkmalen des Anspruchs 1 gelöst. Dabei ist vorgesehen, dass die Aufnahme zumindest abschnittsweise von einer Ausnehmung in einem die Füllung bildenden formstabilen Formteil gebildet ist, das aus Gummi oder einem elastischen Kunststoff, insbesondere einem Elastomer, besteht, und dass auf den Innenwänden der Ausnehmung Führungsleisten für den Querkraftdorn angeordnet sind.

Erfindungsgemäß ist auf eine spezielle Hülse zur Aufnahme des Querkraftdorns verzichtet, so dass auch die mit dem Aufschweißen der Hülse auf die Lastverteilungsplatte einhergehenden Probleme bei der erfindungsgemäßen Ausgestaltung vermieden sind. Statt in der Hülse ist der Querkraftdorn bei dem erfindungsgemäßen Querkraftdornlager in der Ausnehmung des formstabilen elastischen Formteils aufgenommen, das vorzugsweise aus Gummi oder einem elastischen Kunststoff, beispielsweise einem Elastomer besteht. Das Formteil füllt den verbleibenden Freiraum im Inneren des Gehäuses zumindest annähernd vollständig aus; wodurch ein großes schallschluckendes Volumen gegeben ist und sich insgesamt sehr gute Dämmwerte des Querkraftdornlagers erreichen lassen.

Das Formteil ist in bekannter Weise in einem kastenartigen Gehäuse aufgenommen, wobei auf dem Boden des kastenartigen Gehäuses eine elastische Platte aufliegt, die von einer Lastverteilungsplatte zumindest teilweise überdeckt ist.

Um ein leichtes Einsetzen des Querkraftdorns zu gewährleisten, sind auf den Innenwänden der Ausnehmung Führungsleisten angeordnet. Beim Einschieben des Querkraftdorns kommt dieser mit den Führungsleisten in Anlage. Die Führungsleisten vermindern die Reibung zwischen dem Querkraftdorn und dem die Ausnehmung bildenden Formteil bei der Längsverschiebung des Querkraftdorns, wodurch Zwängungskräfte vermieden sind, und stellen darüber hinaus sicher, dass bei eventuellen Längsbewegungen des Querkraftdorns im eingebauten Zustand das elastische Material des umgebenden Formteils keiner übermäßigen Abnutzung unterliegt.

Die Führungsleisten bestehen aus einem härteren Material als das Formteil, beispielsweise aus Metall und insbesondere aus Stahl, und dienen darüber hinaus als Lastverteiler bei am Querkraftdorn auftretenden, quer zu seiner Längserstreckung gerichteten Belastungen.

Es hat sich gezeigt, dass die Kombination von einerseits dem elastischen Material des die Aufnahme definierenden Formteils und andererseits den Führungsleisten auf den Innenflächen der Ausnehmung ein einfaches Einschieben des Querkraftdorns in die Ausnehmung ermöglicht. Dabei kann insbesondere vorgesehen sein, dass der Querkraftdorn unter elastischer Aufweitung der Ausnehmung und somit des Formteils in die Ausnehmung einführbar ist, wodurch im eingesetzten Zustand des Querkraftdorns erreicht ist, dass die Führungsleisten aufgrund der Federwirkung des elastischen Materials von außen gegen die Querkraftdorn gespannt sind und diesen unter radial nach innen gerichteter Vorspannung und somit unter enger Passung in der Ausnehmung haltern.

In einer möglichen Ausgestaltung der Erfindung kann vorgesehen sein, dass die Aufnahme auf allen Seiten, d.h. in allen Richtungen radial zum Querkraftdorn von dem Formteil begrenzt ist. In diesem Fall ist der Querkraftdorn allseitig über die Führungsleisten abgestützt und geführt. Alternativ ist es jedoch auch möglich, dass die Aufnahme auf zumindest zwei gegenüberliegenden Seiten und insbesondere auf drei Seiten von dem Formteil begrenzt ist.

Das Formteil kann die auf den Boden des Gehäuses aufliegende elastische Platte und die darüberliegende Lastverteilungsplatte umhüllen und an den Seitenwänden, der Decke und der Rückwand des Gehäuses vollflächig aufliegen, wodurch die Dämpfwirkung verbessert ist.

In bevorzugter Ausgestaltung der Erfindung ist vorgesehen, dass die Ausnehmung direkt oberhalb der Lastverteilungsplatte angeordnet und zu dieser hin offen ist. Auf diese Weise ist die Aufnahme für den Querkraftdorn von den drei Innenwänden der Ausnehmung und der Oberfläche der darunterliegenden Lastverteilungsplatte begrenzt. Der Querkraftdorn liegt direkt auf der Lastverteilungsplatte auf, so dass an ihm auftretende, vertikale Querkräfte über direkten Kontakt mit der Lastverteilungsplatte in diese eingeleitet werden.

Die Ausnehmung, in der der Querkraftdorn unter enger Passung und radial nach innen gerichteter Verspannung durch das elastisch verformte Formteil aufgenommen ist, stellt die korrekte Position des Querkraftdorns sicher und hält diesen in der vorbestimmten Lage. Die Querschnittsform der Ausnehmung ist an den Querschnitt des Querkraftdorns angepasst, wobei der Querkraftdorn in der Regel einen Rechteck-, Quadrat- oder Kreisquerschnitt besitzt und die Ausnehmung entweder mit einem entsprechenden kreisförmigen Querschnitt oder insbesondere mit einem im wesentlichen rechteckigen bzw. quadratischen Querschnitt ausgebildet ist. Ein quadratischer Querschnitt des Querkraftdorns besitzt ein hohes Widerstandsmoment und eine großflächige Auflage auf der Lastverteilungsplatte. Wenn die Ausnehmung einen quadratischen Querschnitt besitzt, kann sie sowohl einen Querkraftdorn mit einem ebenfalls quadratischen Querschnitt als auch einen Querkraftdorn mit einem Kreisquerschnitt aufnehmen.

Vorzugsweise sind alle Innenwände der Ausnehmung mit Führungsleisten versehen, die bei einem rechteckigen Querschnitt in einem gegenseitigen Winkelversatz in Umfangsrichtung von ca. 90° angeordnet sind. Die Führungsleisten können sich über die gesamte Länge der Ausnehmung erstrecken, in der Regel dürfte es jedoch ausreichen, wenn die Führungsleisten sich über einen Teilbereich der Ausnehmung und vorzugsweise etwa zwei Drittel der Länge erstrecken. Die Führungsleisten können an ihrem der offenen Vorderseite des Gehäuses zugewandten Ende abgeflacht sein, wodurch die Ausnehmung einen sich trichterförmig erweiternden Querschnitt bekommt, der ein einfaches Einschieben des Querkraftdorns ermöglicht.

Im eingebauten Zustand schaut der Querkraftdorn an einem Ende aus der Aufnahme hervor. Das entgegengesetzte Ende der Aufnahme ist üblicherweise durch das Formteil und gegebenenfalls das umgebende Gehäuse geschlossen. In Weiterbildung der Erfindung kann jedoch vorgesehen sein, dass die Aufnahme an ihren entgegengesetzten Enden offen ist, so dass der Querkraftdorn auch vom hinteren axialen Ende bzw. von beiden entgegengesetzten axialen Enden der Aufnahme in diese eingeführt werden kann. Dies ist insbesondere dann sinnvoll, wenn das vordere Ende der Aufnahme nur schwer zugänglich ist. Nachdem der Querkraftdorn in die Aufnahme eingeführt ist, sollte das hintere Ende der Aufnahme verschlossen werden, was beispielsweise mittels eines Stopfens erreicht werden kann.

Üblicherweise liegt der Querkraftdorn mit seiner Unterseite auf der Lastverteilungsplatte auf. Falls die über das Querkraftdornlager zu verbindenden Bauteile jedoch Wechselbelastungen ausgesetzt sind, kann es auch passieren, dass der Querkraftdorn von der unteren Lastverteilungsplatte abgehoben wird. Um den Querkraftdorn auch in diesem Zustand zuverlässig zu lagern, kann auch auf der der unteren Lastverteilungsplatte entgegengesetzten Seite ein stabiles Lager ausgebildet sein, das vorzugsweise ebenfalls eine elastische Platte aufweist, die auf ihrer dem Querkraftdorn zugewandten Seite von einer Lastverteilungsplatte zumindest teilweise überdeckt ist.

Weitere Einzelheiten und Merkmale der Erfindung sind aus der folgenden Beschreibung von Ausführungsbeispielen unter Bezugnahme auf die Zeichnung ersichtlich. Es zeigen:
- Figur 1: eine Vorderansicht eines erfindungsgemäßen Querkraftdornlagers,
- Figur 2: den Schnitt II-II in Fig. 1,
- Figur 3: eine Weiterbildung des Querkraftdornlagers gemäß Fig. 2,
- Figur 4: eine Vorderansicht eines erfindungsgemäßen Querkraftdornlagers gemäß einer alternativen Ausführungsform und
- Figur 5: den Schnitt V-V in Fig. 4.

Ein in den Fig. 1 und 2 dargestelltes Querkraftdornlager 10 umfaßt ein kastenartiges Gehäuse 11, das in eine Aussparung eines nicht dargestellten Bauteils eingesetzt oder in dieses eingegossen werden kann. Das Gehäuse 11 ist an seiner Vorderseite offen und besitzt vier seitlich in verschiedene Richtungen hervorstehende Flansche 12, mit denen es an der Schalung des Bauteils bei dessen Herstellung angebracht werden kann. Die vier Flansche stützen das Gehäuse beim Betoniervorgang sicher an der Schalung ab und verhindern insbesondere ein Verrutschen des Gehäuses beim Verdichten des Betons.

Auf dem Boden 11a des Gehäuses 11 liegt eine elastische Platte 13 auf, die aus einem schwingungsdämpfenden, hochfesten,Kunststoff besteht, wie er in der Lagertechnologie an sich bekannt ist. Dabei handelt es sich vorzugsweise um ein unbewehrtes Elastomer, wobei die elastische Platte in ihrer Abmessung speziell auf die abzutragende Last so dimensioniert ist, dass sich eine gute Schwingungsisolation ergibt. Die elastische Platte 13 ist auf ihrer Oberseite von einer Lastverteilungsplatte 14 vollständig überdeckt, die aus einem gegenüber der elastischen Platte 13 härteren Material, beispielsweise Stahl besteht.

Der verbleibende Freiraum im Inneren des Gehäuses 11 ist von einem formstabilen Form- oder Füllteil 15 ausgefüllt, das aus Gummi oder einem elastischen Kunststoff besteht. Wie Fig. 1 zeigt, liegt das Formteil 15 an den Seitenwänden 11b und der Decke 11c des Gehäuses 11 vollflächig an. In dem Formteil 15 ist direkt oberhalb der Lastverteilungsplatte 14 eine Ausnehmung 15a ausgebildet, die zu der Lastverteilungsplatte 14 hin offen ist und mit dieser eine hülsenartige Aufnahme 16 für einen Querkraftdorn 18 bildet. Die Ausnehmung 15 besitzt einen rechteckigen Querschnitt, wobei auf den Innenwänden der Ausnehmung 15a in deren Längsrichtung verlaufende Führungsleisten 17 angeordnet sind, die aus einem härteren Material als das Formteil 15 und insbesondere aus Stahl bestehen.

Wie Fig. 2 zeigt, erstreckt sich die Ausnehmung 15a nicht über die gesamte Tiefe des Formteils 15 und somit des Gehäuses 11, sondern am hinteren Ende des Formteils 15 verbleibt ein Rückenteil 15b, mit dem das Formteil 15 vollflächig an der Rückwand 11d des Gehäuses 11 anliegt.

Der Querkraftdorn 18 lässt sich von der Vorderseite der Ausnehmung 15a bzw. des Querkraftdornlagers 10 in die Aufnahme 16 unter elastischer Aufweitung des die Ausnehmung 15a bildenden Formteils 15 einschieben, wobei er mit seiner Unterseite direkt auf der Lastverteilungsplatte 14 liegt und auf beiden Seiten sowie oben mit den Führungsleisten 17 der Aufnahme 16 in Anlage steht. Der Querkraftdorn 18 ist längsverschieblich in der Aufnahme 16 aufgenommen und in dieser durch die sich aus der elastischen Verformung des Formteils 15 ergebenden radial nach innen gerichteten Spannkräfte gehalten. Mit seinem aus der Aufnahme 16 axial hervorstehenden Ende greift der Querkraftdorn in an sich bekannter, hier nicht dargestellter Weise in eine Aufnahme eines Querkraftdornlagers eines anderen Bauteils ein.

Fig. 3 zeigt eine alternative Ausgestaltung des Querkraftdornlagers 10 gemäß den Fig. 1 und 2. Während bei dem Ausführungsbeispiel gemäß Fig. 2 die Aufnahme 16 nur auf der Vorderseite, auf der der Querkraftdorn 18 hervorsteht, offen ist, ist die Aufnahme 16 bei der Ausführungsform gemäß Fig. 3 an ihren beiden axialen Enden offen, wodurch es möglich ist, dass der Querkraftdorn 18 am hinteren, d.h. gemäß Fig. 3 linken Ende der Aufnahme 16 in die Aufnahme 16 eingeschoben wird, bis er am vorderen Ende aus dieser hervorsteht. Das hintere Ende der Aufnahme 16 kann dann mittels eines deckelartigen Verschlussstopfens 19, der eine in die Aufnahme 16 axial einführbare Nase 19a aufweist, verschlossen werden.

Bei dem in den Fig. 1 bis 3 dargestellten Ausführungsbeispiel liegt der Querkraftdorn 18 auf seiner Unterseite auf der Lastverteilungsplatte 14 auf, während er seitlich und oberhalb durch das die Aufnahme 16 bildende Formteil 15 gehalten ist. Die Fig. 4 und 5 zeigen eine Abwandlung des Ausführungsbeispiels gemäß Fig. 1, wobei auch hier der Querkraftdorn 18 auf der Oberseite der Lastverteilungsplatte 14 aufliegt, die ihrerseits die elastische Platte 13 überdeckt. Zusätzlich ist jedoch auf der Oberseite des Querkraftdorns 18 eine an der Decke 11c des Gehäuses 11 abgestützte elastische Platte 13 vorgesehen, die auf ihrer dem Querkraftdorn 18 zugewandten Seite mit einer Lastverteilungsplatte 14 überdeckt ist. Auf diese Weise ist die Aufnahme 16 auf ihrer Oberseite und ihrer Unterseite durch je weils eine Lastverteilungsplatte 14 begrenzt, während die verbleibenden Seiten der Aufnahme 16 vom Formteil 15 begrenzt sind, wobei auch hier auf den die Aufnahme 16 begrenzenden Innenwandungen des Formteils 15 jeweils eine Führungsleiste 17 angeordnet ist. Mit der in den Fig. 4 und 5 dargestellten Ausgestaltung lassen sich nicht nur vertikal nach unten gerichtete Kräfte über den Querkraftdorn 18 zuverlässig abtragen, sondern eine gute Lastabtragung ist auch gewährleistet, wenn am Querkraftdorn 18 vertikal nach oben gerichtete Querkräfte wirksam sind.

## Patentansprüche

1. Querkraftdornlager, insbesondere für ein Treppenpodest, mit einem kastenartigen Gehäuse (11), auf dessen Boden (11a) eine elastische Platte (13) aufliegt, die von einer Lastverteilungsplatte (14) zumindest teilweise berdeckt ist, und mit einer Aufnahme (16) für einen Querkraftdorn (18), der axial verschieblich in der Aufnahme (16) angeordnet ist und der zumindest mittelbar auf der Lastverteilungsplatte (14) abgestützt ist, wobei der Freiraum um die Aufnahme (16) herum mit einer Füllung ausgefüllt ist, **dadurch gekennzeichnet, dass** die Aufnahme (16) von einer Ausnehmung (15a) in einem die Füllung bildenden formstabilen Formteil (15) gebildet ist, das den Innenraum des Gehäuses (11) um die elastische Platte (13), die Lastverteilungsplatte (14) und die Aufnahme (16) herum zumindest annähernd vollständig ausfüllt und aus Gummi oder einem elastischen Kunststoff, insbesondere einem Elastomer, besteht, und dass auf den Innenwänden der Ausnehmung (15a) Führungsleisten (17) für den Querkraftdorn (18) angeordnet sind.

2. Querkraftdornlager nach Anspruch 1, **dadurch gekennzeichnet, dass** der Querkraftdorn (18) unter elastischer Verformung des Formteils (15) in die Ausnehmung (15a) einführbar ist.

3. Querkraftdornlager nach Anspruch 1 oder 2, **dadurch gekennzeichnet, dass** die Aufnahme (16) auf zumindest zwei gegenüberliegenden Seiten von dem Formteil (15) begrenzt ist.

4. Querkraftdornlager nach Anspruch 3, **dadurch gekennzeichnet, dass** die Aufnahme (16) auf allen Seiten von dem Formteil (15) begrenzt ist.

5. Querkraftdornlager nach einem der Ansprüche 1 bis 4, **dadurch gekennzeichnet, dass** das Formteil (15) an den Seitenwänden (11b), der Decke (11c) und der Rückwand (11d) des Gehäuses (11) vollflächig anliegt.

6. Querkraftdornlager nach einem der Ansprüche 1 bis 5, **dadurch gekennzeichnet, dass** die Ausnehmung (15a) einen im wesentlichen rechteckigen und insbesondere quadratischen Querschnitt besitzt.

7. Querkraftdornlager nach einem der Ansprüche 1 bis 6, **dadurch gekennzeichnet, dass** die Ausnehmung (15a) direkt oberhalb der Lastverteilungsplatte (14) angeordnet und zu dieser hin offen ist, so dass die Aufnahme (16) von den Innenwänden der Ausnehmung (15a) und der Lästverteilungsplatte (14) begrenzt ist.

8. Querkraftdornlager nach einem.der Ansprüche 1 bis 7, **dadurch gekennzeichnet, dass** der Querkraftdorn (18) direkt auf der Lastverteilungsplatte (14) aufliegt.

9. Querkraftdornlager nach einem der Ansprüche 1 bis 8, **dadurch gekennzeichnet, dass** drei Führungsleisten (17) mit einem gegenseitigen Winkelversatz von ca. 90° vorgesehen sind.

10. Querkraftdornlager nach einem der Ansprüche 1 bis 9, **dadurch gekennzeichnet, dass** die Führungsleisten (17) aus einem härteren Material als das Formteil (15) bestehen.

11. Querkraftdornlager nach Anspruch 10, **dadurch gekennzeichnet, dass** die Führungsleisten (17) aus Metall und insbesondere aus Stahl bestehen.

12. Querkraftdornlager nach einem der Ansprüche 1 bis 11, **dadurch gekennzeichnet, dass** der Querkraftdorn (18) von entgegengesetzten axialen Seiten in die Aufnahme (16) einführbar ist.

13. Querkraftdornlager nach einem der Ansprüche 1 bis 12, **dadurch gekennzeichnet, dass** die Aufnahme (16) mittels eines Stopfens (19) verschließbar ist.

14. Querkraftdornlager nach einem der Ansprüche 1 bis 13, **dadurch gekennzeichnet, dass** der Querkraftdorn (18) auf zwei entgegengesetzten Seiten über jeweils eine elastische Platte (13) abgestützt ist.

15. Querkraftdornlager nach Anspruch 14, **dadurch gekennzeichnet, dass** die elastischen Platten (13) auf ihrer dem Querkraftdorn (18) zugewandten Seite jeweils von einer Lastverteilungsplatte (14) zumindest teilweise überdeckt sind.

## Claims

1. Transverse load mandrel support, particularly for a stair platform, with a box-like casing (11) on whose bottom (11a) rests an elastic plate (13), which is at least partly covered by a load distribution plate (14), and with a receptacle (16) for a transverse load mandrel (18) arranged in axially displaceable manner in the receptacle (16) and which is at least indirectly supported on the load distribution plate (14), the free space around the receptacle (16) being filled with a filling, **characterized in that** the receptacle (16) is formed by a recess (15a) in a dimensionally stable mounding (15) forming the filling and which at least approximately completely fills the inner space of casing (11) around elastic plate (13), load distribution plate (14) and receptacle (16) and is made from rubber or an elastic plastics material, particularly an elastomer, and that on the inner walls of the recesses (15a) are located guide rails (17) for the transverse load mandrel (18).

2. Transverse load mandrel support according to claim 1, **characterized in that**, accompanied by elastic deformation of moulding (15), transverse load mandrel (18) can be introduced into recess (15a).

3. Transverse load mandrel support according to claims 1 or 2, **characterized in that** the receptacle (16) is bounded on at least two facing sides by moulding (15).

4. Transverse load mandrel support according to claim 3, **characterized in that** receptacle (16) is bounded on all sides by moulding (15).

5. Transverse load mandrel support according to one of the claims 1 to 4, **characterized in that** the moulding (15) engages in full-surface manner on side walls (11b), top (11c) and rear wall (11d) of casing (11).

6. Transverse load mandrel support according to one of the claims 1 to 5, **characterized in that** recess (15a) has a substantially rectangular and in particular square cross-section.

7. Transverse load mandrel support according to one of the claims 1 to 6, **characterized in that** recess (15a) is positioned directly above load distribution plate (14) and is open towards the latter, so that receptacle (16) is bounded by the inner walls of recess (15a) and load distribution plate (14).

8. Transverse load mandrel support according to one of the claims 1 to 7, **characterized in that** the transverse load mandrel (18) rests directly on load distribution plate (14).

9. Transverse load mandrel support according to one of the claims 1 to 8, **characterized in that** there are three guide rails (17) with a mutual angular displacement of approximately 90°.

10. Transverse load mandrel support according to one of the claims 1 to 9, **characterized in that** the guide rails (17) are made from a harder material than moulding (15).

11. Transverse load mandrel support according to claim 10, **characterized in that** the guide rails (17) are made from metal, particularly steel.

12. Transverse load mandrel support according to one of the claims 1 to 11, **characterized in that** the transverse load mandrel (18) can be introduced into receptacle (16) from opposite axial sides.

13. Transverse load mandrel support according to one of the claims 1 to 12, **characterized in that** receptacle (16) can be sealed by means of a plug (19).

14. Transverse load mandrel support according to one of the claims 1 to 13, **characterized in that** the transverse load mandrel is supported on two opposite sides by means of in each case an elastic plate (13).

15. Transverse load mandrel support according to claim 14, **characterized in that** on their side facing the transverse load mandrel (18), the elastic plates (13) are in each case at least partly covered by a load distribution plate (14).

## Revendications

1. Support pour broche de cisaillement, en particulier pour palier d'escalier, présentant un carter (11) en forme de caisson, sur le fond (11a) duquel repose une plaque élastique (13), recouverte au moins partiellement par une plaque de répartition de charge (14), et présentant un logement (16) pour une broche de cisaillement (18), coulissant axialement dans le logement (16) et en appui au moins indirectement sur la plaque de répartition de charge (14), l'espace libre entourant le logement (16) étant rempli d'une charge, **caractérisé en ce que** le logement (16) est constitué par un évidement (15a) dans une pièce moulée (15) à forme stable constituant la charge, qui remplit sensiblement pleinement l'espace intérieur du carter (11) autour de la plaque élastique (13), de la plaque de répartition de charge (14) et du logement (16) et consiste en du caoutchouc ou une autre matière synthétique élastique, en particulier un élastomère, et **en ce que** des profilés de guidage (17) pour la broche de cisaillement (18) sont disposés sur les parois intérieures de l'évidement (15a).

2. Support pour broche de cisaillement selon la revendication 1, **caractérisé en ce que** la broche de cisaillement (18) peut être introduite dans l'évidement (15a) par déformation élastique de la pièce moulée (15).

3. Support pour broche de cisaillement selon la revendication 1 ou 2, **caractérisé en ce que** le logement (16) est délimité par la pièce moulée (15) sur au moins deux faces opposées.

4. Support pour broche de cisaillement selon la revendication 3, **caractérisé en ce que** le logement (16) est délimité par la pièce moulée (15) sur toutes les faces.

5. Support pour broche de cisaillement selon l'une quelconque des revendications 1 à 4, **caractérisé en ce que** la pièce moulée (15) vient en contact avec les parois latérales (11b), la couverture (11c) et la paroi arrière (11d) du carter (11) par toute sa surface.

6. Support pour broche de cisaillement selon l'une quelconque des revendications 1 à 5, **caractérisé en ce que** l'évidement (15a) présente une section sensiblement rectangulaire, plus particulièrement carrée.

7. Support pour broche de cisaillement selon l'une quelconque des revendications 1 à 6, **caractérisé en ce que** l'évidement (15a) est disposé directement au-dessus de la plaque de répartition de charge (14) et s'ouvre en direction de celle-ci, de sorte que le logement (16) est délimité par les parois intérieures de l'évidement (15a) et par la plaque de répartition de charge (14).

8. Support pour broche de cisaillement selon l'une quelconque des revendications 1 à 7, **caractérisé en ce que** la broche de cisaillement (18) repose directement sur la plaque de répartition de charge (14).

9. Support pour broche de cisaillement selon l'une quelconque des revendications 1 à 8, **caractérisé en ce que** l'on prévoit trois profilés de guidage (17) décalés les uns par rapport aux autres d'un angle d'environ 90°.

10. Support pour broche de cisaillement selon l'une quelconque des revendications 1 à 9, **caractérisé en ce que** les profilés de guidage (17) consistent en un matériau plus dur que celui de la pièce moulée (15).

11. Support pour broche de cisaillement selon la revendication 10, **caractérisé en ce que** les profilés de guidage (17) sont en métal, et plus particulièrement en acier.

12. Support pour broche de cisaillement selon l'une quelconque des revendications 1 à 11, **caractérisé en ce que** la broche de cisaillement (18) peut être introduite dans le logement (16) par des côtés axiaux opposés.

13. Support pour broche de cisaillement selon l'une quelconque des revendications 1 à 12, **caractérisé en ce que** le logement (16) peut être obturé au moyen d'un bouchon (19).

14. Support pour broche de cisaillement selon l'une quelconque des revendications 1 à 13, **caractérisé en ce que** la broche de cisaillement (18) est en appui sur deux faces opposées au moyen à chaque fois d'une plaque élastique (13).

15. Support pour broche de cisaillement selon la revendication 14, **caractérisé en ce que** les plaques élastiques (13) sont recouvertes au moins partiellement sur leur face en regard de la broche de cisaillement (18) à chaque fois par une plaque de répartition de charge (14).
